# FASCICULE DE BREVET EUROPEEN

(11) **EP 4 289 578 B1**
(45) Date de publication et mention de la délivrance du brevet: **21.01.2026**
(21) Numéro de dépôt: 23173291.8
(22) Date de dépôt: 15.05.2023
(51) Int. Cl.: B26D 1/34, B25D 3/00, B26D 1/08, B26D 3/00, B25C 1/00, B25C 1/18

(54) **COUPE-BANDE**
BANDSCHNEIDER
TAPE CUTTER

(30) Priorité: 20.05.2022 FR 2204846
(43) Date de publication de la demande: 13.12.2023
(73) Titulaire: Illinois Tool Works Inc., Glenview IL 60025 (US)
(72) Inventeur: SIMONIN, Jean-Luc, Glenview, Illinois 60025 (US)
(74) Mandataire: HGF

(56) Documents cités:
- EP-A1- 3 184 246
- GB-A- 975 581
- IT-A1- 202000 001 591

## Description

### Domaine technique de l'invention

L'invention concerne généralement le domaine des bandes, plus particulièrement un coupe-sangle pour couper les bandes. Plus précisément, mais non exclusivement, la présente invention concerne la découpe de bandes utilisées pour la fixation de gaines sur un sol en béton avant de les recouvrir d'une chape.

### Arrière-plan technique

Il est connu d'utiliser un couteau à lame rétractable pour couper une longueur de bande textile à partir d'une bobine avant ou après avoir fixé la bande sur le dessus d'une ou plusieurs gaines. Cette opération peut s'avérer encombrante.

### Résumé de l'invention

L'invention vise à fournir un coupe-bande qui simplifie le processus de découpe d'une partie de bande lorsqu'elle est utilisée pour fixer une ou plusieurs gaines à une surface.

L'invention concerne un coupe-bande comprenant une enclume sur un premier de ses côtés et une lame sur un second de ses côtés, opposé au premier côté, dans lequel le coupe-bande est configuré pour transmettre, en utilisation, une force d'impact reçue par l'enclume à une bande située entre une surface et la lame, pour ainsi couper la bande.

Le premier côté peut comprendre un côté supérieur. Le deuxième côté peut comprendre un côté inférieur. La lame peut comprendre un bord de coupe allongé. Le coupe-bande peut être configuré pour transmettre, en utilisation, une force d'impact reçue par l'enclume à une bande située entre une surface et le bord de coupe allongé de la lame, pour ainsi couper la bande.

L'invention concerne un coupe-bande comprenant un corps ayant un côté supérieur avec une enclume et un côté inférieur avec une lame ayant un bord de coupe allongé, dans lequel le coupe-bande est configuré pour transmettre, en utilisation, une force d'impact reçue par l'enclume à une bande située entre une surface et le bord de coupe allongé de la lame, pour ainsi couper la bande.

Le corps peut comprendre un guide d'outil, un berceau, un évidement et/ou une bague, par exemple une bague de positionnement. L'enclume peut être décrite par une base ou fond ou un évidement. Le guide d'outil, le berceau et/ou la bague peuvent entourer au moins partiellement l'enclume. Le guide d'outil, le berceau, l'évidement et/ou la bague peuvent servir à positionner un cloueur par rapport à l'enclume pour permettre au cloueur ou à un clou délivré par celui-ci de frapper, en utilisation, l'enclume.

Selon l'invention, le corps comprend un guide d'outil entourant au moins partiellement l'enclume pour positionner un cloueur par rapport à l'enclume afin de permettre au cloueur ou à un clou délivré par celui-ci de frapper, en utilisation, l'enclume.

Dans certains exemples, le guide d'outil comprend une bague de positionnement entourant l'enclume.

Le guide d'outil, le berceau, l'évidement ou la bague peuvent comprendre une ou plusieurs projections, par exemple des projections radiales. La ou les projections peuvent s'étendre vers l'intérieur et/ou à partir d'une surface intérieure du guide d'outil, du berceau, de l'évidement ou de la bague. La ou les projections peuvent être configurées pour guider le cloueur vers l'enclume, par exemple dans une orientation prédéterminée. L'orientation prédéterminée peut être perpendiculaire à l'enclume.

La ou les projections peuvent comprendre une pluralité de projections, qui peuvent être espacées autour du guide d'outil, du berceau, de l'évidement ou de la bague. La pluralité de projections peut guider ensemble le cloueur vers l'enclume, par exemple dans l'orientation prédéterminée.

Le coupe-bande peut comprendre un trou ou une ouverture. Le trou ou l'ouverture peut traverser le corps. Au moins une partie du trou ou de l'ouverture peut se trouver au centre du guide d'outil, du berceau, de l'évidement ou de la bague. L'évidement peut comprendre le trou ou l'ouverture. Le trou ou l'ouverture peut être destiné à recevoir un clou. L'enclume peut entourer au moins partiellement le trou ou l'ouverture, par exemple de telle sorte que la tête d'un clou déchargé, en cours d'utilisation, par le cloueur transmette la force d'impact à l'enclume. Le trou ou l'ouverture peut être décrit entre l'enclume et le guide, le berceau ou la bague de l'outil.

Dans certains exemples, le coupe-bande comprend un trou à travers le corps au centre du guide d'outil pour recevoir un clou, dans lequel l'enclume entoure au moins partiellement le trou de sorte que la tête d'un clou déchargé, en utilisation, par le cloueur communique la force d'impact à l'enclume.

Le coupe-bande ou le corps peut comprendre un guide de clou, qui peut être aligné avec et/ou dans et/ou sous le guide d'outil, du berceau, de l'évidement ou de la bague. Le guide de clou peut s'étendre depuis et/ou être sensiblement perpendiculaire à l'enclume. Le guide du clou peut être incurvé ou sensiblement partiellement circulaire ou sensiblement semi-circulaire. Le guide de clou peut comprendre ou peut être formé par un évidement incurvé ou sensiblement partiellement circulaire ou sensiblement semi-circulaire.

Dans certains exemples, le coupe-bande comprend un dégagement configuré pour permettre, en utilisation, le retrait de la tête de clou du coupe-bande.

Le trou ou l'ouverture peut inclure le dégagement. Le dégagement peut être au moins partiellement à l'intérieur ou entouré, circonscrit ou décrit par le guide d'outil, le berceau, l'évidement ou la bague. Le dégagement peut faire partie du trou ou de l'ouverture. Le dégagement peut être au moins partiellement décrit entre l'enclume et le guide d'outil, le berceau, l'évidement ou la bague.

L'enclume peut comprendre une surface d'impact, par exemple pour recevoir la force d'impact. L'enclume peut comprendre un bord. Le trou ou l'ouverture peut être décrit entre le bord et le guide d'outil, le berceau, l'évidement ou la bague. Le coupe-bande peut comprendre un épaulement, par exemple le long du bord. Le coupe-bande peut être configuré pour transmettre, en utilisation, un impact reçu par l'épaulement à partir d'un clou à une bande située entre la lame et une surface, coupant ainsi la bande. L'épaulement peut être configurée pour entourer, en utilisation, au moins une partie du clou. L'épaulement peut être configuré pour entourer, en cours d'utilisation, une partie seulement du clou.

En utilisation, le coupe-bande peut être configuré pour permettre l'enfoncement d'un clou à travers la bande et pour transmettre, par exemple simultanément, la force d'impact à l'enclume. Ainsi, le coupe-bande peut permettre à la bande d'être à la fois fixée et coupée simultanément. Le dégagement peut permettre au coupe-bande d'être désengagé du clou ou de la tête du clou.

L'enclume peut être incurvée ou sensiblement partiellement circulaire ou sensiblement semi-circulaire. Le dégagement peut être incurvé ou sensiblement partiellement circulaire, par exemple sensiblement semi-circulaire.

Le coupe-bande peut comprendre un moyen d'alignement. Le moyen d'alignement peut être configuré pour orienter le coupe-bande par rapport à une bande à couper de telle sorte que le bord de coupe allongé s'étende transversalement sur la bande. Le corps peut comprendre le moyen d'alignement. Le moyen d'alignement peut comprendre un bord ou une surface, par exemple le long duquel un bord de la bande à couper peut être aligné. Le moyen d'alignement peut comprendre une paire de bords ou de surfaces, par exemple le long et/ou entre lesquels les bords longitudinaux de la bande à couper peuvent être alignés.

Dans certains exemples, le coupe-bande comprend un bord d'alignement le long duquel un bord de la bande à couper peut être aligné, de sorte que le bord de coupe allongé s'étende transversalement à travers la bande.

Le coupe-bande ou le corps peut comprendre une fente pour recevoir la bande. Le moyen d'alignement peut comprendre la fente ou la fente peut comprendre ou fournir le moyen d'alignement. Le moyen ou le bord d'alignement peut être fourni par une base ou fond de la fente.

Dans certains exemples, le coupe-bande comprend une fente pour recevoir la bande et le bord d'alignement est fourni par une base ou fond de la fente.

Le moyen ou le bord d'alignement peut comprendre une surface de butée, par exemple pour venir en butée contre un bord de la bande. La surface de butée peut être fournie par la fente, par exemple la base ou fond ou un bord d'extrémité de la fente. Le moyen d'alignement, le bord, la surface, la surface de butée et/ou la fente peuvent être allongés.

Le moyen d'alignement, le bord, la surface et/ou la surface de butée peuvent être perpendiculaires à la lame ou au bord de coupe allongé. La fente peut décrire une surface principale qui est parallèle à la lame ou au bord de coupe allongé. Le corps du coupe-bande peut comprendre une languette, qui peut être allongée. Le corps peut comprendre une surface inférieure. La languette peut être espacée du corps ou de la surface inférieure, par exemple pour décrire la fente entre eux. La fente ou la languette peut avoir ou décrire une entrée renflée, par exemple pour faciliter l'insertion d'une bande à couper.

Le coupe-bande ou le corps peut comprendre un pivot, par exemple pour une connexion pivotante à un dévidoir. Un axe du pivot est par exemple agencé parallèlement à la lame ou au bord de coupe allongé.

L'invention concerne également un dévidoir de bande comprenant un coupe-bande tel que décrit ci-dessus. Le coupe-bande peut être relié, par exemple de manière pivotante, au dévidoir.

L'invention concerne également un dévidoir de bande comprenant un coupe-bande selon l'une quelconque des revendications précédentes, dans lequel le coupe-bande est relié de manière pivotante au dévidoir.

Le pivot du coupe-bande ou du corps peut comprendre une saillie, une goupille ou un axe, par exemple pour être reçu dans un évidement ou un trou, par exemple un trou borgne, du dévidoir. La saillie, la goupille ou l'axe peut être ou comprendre l'une des paires de saillies, de goupilles ou d'axes, par exemple pour la réception dans un évidement ou un trou respectif du dévidoir.

En variante, le pivot du coupe-bande ou du corps peut comprendre un évidement ou un trou, par exemple un trou borgne, qui peut être destiné à recevoir une saillie, une goupille ou un axe du dévidoir. L'évidement ou le trou peut être ou comprendre l'un d'une paire d'évidements ou de trous, par exemple pour recevoir une saillie ou une goupille ou un axe respectif du dévidoir.

L'invention concerne également un ensemble de coupe-bande comprenant un coupe-bande tel que décrit ci-dessus. L'ensemble peut comprendre un cloueur. Le cloueur peut être configuré pour communiquer, en utilisation, une force d'impact sur l'enclume.

L'invention concerne également un ensemble de coupe-bande comprenant un coupe-bande tel que décrit ci-dessus et un cloueur configuré pour communiquer, en utilisation, une force d'impact sur l'enclume

Dans certains exemples, l'ensemble comprend une bande de clous avec un blanc entre les clous à intervalles réguliers.

Le cloueur peut comprendre un mode de tir à blanc. Le mode de tir à blanc peut être configuré de telle sorte qu'aucun clou ne soit déchargé dans une chambre de tir du cloueur et/ou de sorte qu'un élément d'entraînement de clou du cloueur impacte directement l'enclume.

Dans certains exemples, le cloueur comprend un mode de tir à blanc dans lequel aucun clou n'est chargé dans une chambre de tir du cloueur de sorte qu'un élément d'entraînement de clou du cloueur impacte directement l'enclume.

Dans certains exemples, le cloueur comprend un sélecteur de tir à blanc pour placer le cloueur dans le mode de tir à blanc.

L'ensemble peut comprendre un cloueur. L'ensemble peut comprendre une bande de clous. La bande de clous peut avoir un blanc entre les clous à intervalles réguliers.

Le cloueur peut comprendre une chambre de tir. Le cloueur peut comprendre un élément d'entraînement de clou. Le cloueur peut comprendre un mode de tir à blanc dans lequel aucun clou n'est chargé dans la chambre de tir, par exemple de sorte que l'élément d'entraînement de clou heurte, en utilisation, directement l'enclume.

L'invention concerne également un ensemble de coupe-bande tel que revendiqué et un cloueur comprenant une chambre de tir, un élément d'entraînement de clou et un mode de tir à blanc dans lequel aucun clou n'est chargé dans la chambre de tir de sorte que l'élément d'entraînement de clou heurte, en utilisation, directement l'enclume.

Pour éviter toute ambiguïté, les termes "peut", "et/ou", "par exemple", "par exemple" et tout autre terme similaire utilisés dans le présent document doivent être interprétés comme non limitatifs, de sorte que toute caractéristique ainsi décrite ne doit pas nécessairement être présente. En effet, toute combinaison de caractéristiques optionnelles est expressément envisagée sans s'écarter de la portée de l'invention, que celles-ci soient ou non expressément revendiquées.

### Brève description des figures

D'autres caractéristiques et avantages de l'invention apparaitront au cours de la lecture de la description détaillée qui va suivre pour la compréhension de laquelle on se reportera aux dessins annexés dans lesquels :
[Fig. 1] la figure 1 illustre un coupe-bande selon un premier exemple ;
[Fig. 2] la figure 2 illustre le coupe-bande de la figure 1 depuis le bas ;
[Fig. 3] la figure 3 illustre un dévidoir auquel est fixé de manière pivotante le coupe-bande des figures 1 et 2, en cours d'utilisation ;
[Fig. 4] la figure 4 illustre un coupe-bande selon un deuxième exemple ;
[Fig. 5] la figure 5 illustre le coupe-bande de la figure 1 depuis le bas ;
[Fig. 6] la figure 6 illustre plus en détail le guide d'outil du coupe-bande des figures 4 et 5 ;
[Fig. 7] la figure 7 illustre l'insert métallique du coupe-bande des figures 4 à 6 ;
[Fig. 8] la figure 8 illustre le coupe-bande des figures 4 à 7 avec l'extrémité d'un cloueur reçue dans le guide d'outil ;
[Fig. 9] la figure 9 illustre le coupe-bande des figures 4-8 en cours d'utilisation ; et
[Fig. 10] la figure 10 illustre une bande de clous comprenant un blanc entre les clous à intervalles réguliers.

### Description détaillée de l'invention

Différents aspects de différents modes de réalisation selon l'invention sont décrits plus en détail ci-dessous, en faisant référence aux figures 1 à 10 jointes.

En se référant aux figures 1 à 3, on peut voir un coupe-bande 1 selon un premier exemple. Le coupe-bande 1 comprend une enclume 2 sur un premier de ses côtés et une lame 3 sur un second de ses côtés, opposé au premier côté. Le coupe-bande 1 est configuré pour transmettre, en utilisation, une force d'impact reçue par l'enclume 2 à une bande B située entre une surface S et la lame 3, pour ainsi couper la bande B.

Plus précisément, le coupe-bande 1 comprend un corps 4 ayant un côté supérieur 40 avec l'enclume 2 et un côté inférieur 41 avec la lame 3. La lame 3 fait saillie depuis une surface principale 41a sur le côté inférieur 41 du corps 4 et comprend un bord de coupe allongé 30. Le coupe-bande 1 est configuré pour transmettre, en utilisation, une force d'impact reçue par l'enclume 2 à la bande B située entre la surface S et le bord de coupe allongé 30 de la lame 3, pour ainsi couper la bande B.

Le corps 4 comprend également un guide d'outil 42, entourant l'enclume 2 pour positionner un cloueur 5 (dont seule l'extrémité est montrée) par rapport à l'enclume 2 afin de permettre au cloueur 5 (ou à un clou délivré par celui-ci) de frapper, en utilisation, l'enclume 2. Le guide d'outil 42 comprend une bague de positionnement 43 qui forme un évidement 44 à l'intérieur duquel se trouve l'enclume 2.

Le corps 4 comprend aussi un trou 45 dans son épaisseur, qui est également entouré par le guide d'outil 42 et est décrit entre le guide d'outil 42 et un épaulement 20 le long d'un bord de l'enclume 2. Le trou 45 comprend une partie de réception de clou 45a au centre du guide d'outil 42 et une partie de dégagement 45b. La partie de réception de clou 45a est décrite par un évidement semi-cylindrique dans un côté vertical de l'épaulement 20 de l'enclume, qui sert de guide de clou. La partie de dégagement 45b est configuré pour permettre, en utilisation, le retrait de la tête de clou du coupe-bande 1.

Le corps 4 comprend également une paire de bords d'alignement 46a, 46b. Chaque bord d'alignement 46a, 46b peut être utilisé pour aligner la bande B le long de celui-ci, de sorte que le bord de coupe allongé 30 s'étende transversalement à travers la bande B. Les bords d'alignement 46a, 46b définissent par exemple un rail s'étendant perpendiculairement à la lame 3 ou bord de coupe allongé 30. Dans cet exemple, la distance entre les bords d'alignement 46a, 46b correspond à la largeur de la bande B. Ainsi, les deux bords d'alignement 46a, 46b peuvent être utilisés simultanément pour aligner le coupe-bande 1 par rapport à la bande B.

Dans cet exemple, le coupe-bande 1 comprend aussi un pivot 6 pour une connexion pivotante à un dévidoir 7. Un axe du pivot 6 est agencé parallèlement à la lame 3 ou bord de coupe allongé 30. Le pivot 6 comprend une goupille 60 de chaque côté du corps 4. Comme le montre plus clairement la figure 3, les goupilles 60 sont destinées à être reçues dans des trous 70 respectifs du dévidoir 7, et servent d'axe, reliant de manière pivotante le coupe-bande 1 au dévidoir 7. En variante, le pivot 6 du coupe-bande 1 peut comprendre des trous destinés à recevoir des goupilles du dévidoir 7.

Dans cet exemple, les trous 70 qui reçoivent les goupilles 60 sont situés de part et d'autre d'une ouverture de distribution par laquelle la bande B est distribuée. Ainsi, l'homme du métier comprendra que les bords d'alignement 46a, 46b ne sont pas nécessaires lorsque le coupe-bande 1 est monté pivotant sur la dévidoir 7 de cette manière. Plus particulièrement, la bande B distribuée par le dévidoir 7 est inévitablement alignée avec les bords d'alignement 46a, 46b. Cependant, si le coupe-bande 1 est retiré du dévidoir 7, les bords d'alignement 46a, 46b peuvent être utilisés pour assurer l'alignement entre le coupe-bande 1 et une bande B à couper.

En utilisation et en référence à la figure 3, la bande B peut être fixée à l'une de ses extrémités à la surface S à l'aide d'un premier clou C, tirée sur une série d'éléments allongés, tels que des tuyaux P, et fixée et coupée simultanément à l'aide d'un second clou C, en utilisant le coupe-bande 1. Plus précisément, avec le dévidoir 7 et le coupe-bande 1 positionnés comme illustré sur la figure 3, l'extrémité du cloueur 5 est placée dans le guide d'outil 42 et le second clou C est tiré du cloueur 5.

Comme l'appréciera l'homme du métier, la tige du second clou C passera à travers la partie de réception de clou 45a du trou 45, à travers la bande B et dans la surface S, tandis que la tête heurtera la surface environnante de l'enclume 2. Cet impact fera en sorte que le bord de coupe allongé 30 de la lame 3 coupe la bande B, fixant ainsi la bande B à la surface S et la coupant simultanément.

Le coupe-bande 1 peut ensuite être retiré du second clou C en le manœuvrant pour retirer la tête du second clou C de l'enclume 2 à travers la partie de dégagement 45b du trou 45.

En se référant maintenant aux figures 4 à 8, on peut voir un coupe-bande 101 selon un deuxième exemple. Le coupe-bande 101 selon cet exemple est similaire au coupe-bande 1 selon le premier exemple, dans lequel les références semblables représentent des caractéristiques semblables qui ne seront pas décrites plus loin dans le présent document.

Le coupe-bande 101 selon cet exemple diffère de celui du premier exemple en ce que le trou 45 et le pivot 6 sont omis et qu'il comprend une languette d'alignement allongée 146 sur une partie de la longueur du corps 104. Plus précisément, le coupe-bande 101 est configuré pour être utilisé de manière indépendante, plutôt que d'être relié à un dévidoir 7, et n'est pas conçu pour fixer et couper simultanément la bande B.

Dans cet exemple, l'enclume 102 correspond à toute la base ou tout le fond de l'évidement 144, est sur le côté supérieur 40 et est configurée pour recevoir une force d'impact soit d'un clou C déchargé d'un cloueur 105, soit directement d'un élément d'entraînement de clou du cloueur 105. La bague de positionnement 143 du guide d'outil 142 comprend deux fenêtres de déchet radiales 143a et quatre projections 143b espacées de manière égale autour de la périphérie de l'évidement 144 et s'étendant radialement dans celui-ci. Les projections 143b sont configurées pour guider l'extrémité du cloueur 105 vers l'enclume 102 dans une orientation verticale, sensiblement perpendiculaire à l'enclume 102.

La languette d'alignement 146 dépend du côté inférieur 141 du corps 104 et décrit une fente 147 entre une surface principale inférieure du corps 104 et la languette d'alignement 146. Le bord libre allongé de la languette d'alignement 146 diverge du corps 104 pour fournir une entrée renflée, tandis que le bord allongé de la languette d'alignement 146 relié au corps 104 décrit une base ou fond 146a de la fente 147, qui sert également de bord d'alignement ou de butée pour aligner le bord de la bande B par rapport au coupe-bande 101.

Dans cet exemple, le corps 104 du coupe-bande 101 comprend un insert 108 (représenté plus clairement sur la figure 7), qui est en acier dans cet exemple et qui comprend les composants du corps 104 qui sont soumis à et transmettent la force d'impact, à savoir l'enclume 102, le guide d'outil 142 et la lame 103. L'insert 108 comprend également un bras de montage 181 faisant saillie d'un côté de la bague de positionnement 143. Le bras de montage 181 comprend des trous de montage 182 à travers son épaisseur. Le bras de montage 181 de l'insert en acier 108 est fixé à l'intérieur d'une fente 149a du corps 104, de sorte que les trous de montage 182 sont alignés avec une paire de trous transversaux 149b à travers le corps 104. Des vis (non représentées) s'étendent à travers les trous transversaux 149b du corps 104 et à travers les trous de montage 182 du bras de montage 181 pour fixer l'insert 108 dans la fente 149a du corps 104.

En cours d'utilisation et comme le montre la figure 9, la bande B peut être fixée à une extrémité à la surface S à l'aide d'un premier clou C tiré par le cloueur 105, tiré sur une série d'éléments allongés, tels que des tuyaux P, fixés à l'aide d'un second clou C tiré par le cloueur 105 pour maintenir les tuyaux P en place. Après avoir été fixée, la bande B est coupée à l'aide du coupe-bande 101.

Afin de couper la bande B, la languette d'alignement 146 du coupe-bande 101 est placée à côté d'une partie de la bande B, qui est ensuite insérée dans la fente 147 jusqu'à ce que son bord vienne en butée contre la base ou fond 146a de la fente 147, le long de laquelle la bande B est alignée comme illustré sur la figure 9. L'extrémité du cloueur 105 est ensuite insérée dans le guide d'outil 142 et tirée, afin de fournir une force d'impact à l'enclume 102, provoquant ainsi la découpe de la bande B par le bord de coupe allongé 130 de la lame 103.

Bien qu'il soit possible de décharger un clou C de la cloueuse 105 pour communiquer la force d'impact à l'enclume 102, il est préférable d'utiliser simplement l'élément d'entraînement du clou C de la cloueuse 105. Ceci peut être réalisé en tirant le cloueur 105 sans clou C dans la chambre de tir. Les inventeurs envisagent deux approches pour cela.

Dans une solution, le cloueur 105 peut inclure un mode de tir à blanc, qui peut être sélectionné en appuyant sur le bouton de sélection de tir à blanc 150. Ceci empêche le cloueur 105 de charger un clou C dans la chambre de tir.

En variante, la bande de clous 109 peut être munie d'un clou blanc CB entre les clous C à intervalles réguliers. Un exemple d'une telle bande à clous 109 est illustré à la figure 10, qui comprend un clou blanc CB à chaque troisième position, de manière à permettre l'utilisation d'un clou C de chaque côté des tuyaux P et l'utilisation du troisième clou blanc CB pour couper la bande B.

D'autres solutions sont également envisagées. En fait, l'homme du métier appréciera que plusieurs variantes des modes de réalisation précités soient envisageables sans sortir du cadre de l'invention.

Dans toute la description et les revendications de cette spécification, les mots "comprennent" et "contiennent" et leurs variations signifient "y compris mais non limité à", et ils ne sont pas destinés à (et n'excluent pas) d'autres parties, additifs, composants, entiers ou étapes. Dans toute la description et les revendications de cette spécification, le singulier englobe le pluriel, à moins que le contexte ne l'exige autrement. En particulier, lorsque l'article indéfini est utilisé, la spécification doit être comprise comme envisageant la pluralité ainsi que la singularité, à moins que le contexte n'exige autre chose.

## Revendications

1. Un coupe-bande (1, 101) comprenant un corps (4, 104) ayant un côté supérieur (40, 140) avec une enclume (2, 102) et un côté inférieur (41, 141) avec une lame (3, 103) ayant un bord de coupe allongé (30, 130), dans lequel le coupe-bande est configuré pour transmettre, en utilisation, une force d'impact reçue par l'enclume à une bande (B) située entre une surface (S) et le bord de coupe allongé de la lame, pour ainsi couper la bande ;
dans lequel le corps (4, 104) comprend un guide d'outil (42, 142) entourant au moins partiellement l'enclume (2, 102) pour positionner un cloueur (5, 105) par rapport à l'enclume afin de permettre au cloueur ou à un clou (C) délivré par celui-ci de frapper, en utilisation, l'enclume.

2. Le coupe-bande de la revendication 1, dans lequel le guide d'outil (42, 142) comprend une bague de positionnement (43, 143) entourant l'enclume (2, 102).

3. Le coupe-bande de la revendication 1 ou la revendication 2 comprenant un trou (45) à travers le corps (4) au centre du guide d'outil (42) pour recevoir un clou (C), dans lequel l'enclume (2) entoure au moins partiellement le trou de sorte que la tête d'un clou déchargé, en utilisation, par le cloueur (5) communique la force d'impact à l'enclume.

4. Le coupe-bande selon la revendication 3 comprenant un dégagement (45b) configuré pour permettre, en utilisation, le retrait de la tête de clou (C) du coupe-bande.

5. Le coupe-bande selon l'une quelconque des revendications précédentes comprenant un bord d'alignement (46a, 46b, 146) le long duquel un bord de la bande (B) à couper peut être aligné, de sorte que le bord de coupe allongé (30, 130) s'étende transversalement à travers la bande.

6. Le coupe-bande de la revendication 5 comprenant une fente (147) pour recevoir la bande et le bord d'alignement est fourni par une base ou fond (146a) de la fente.

7. Un dévidoir de bande comprenant un coupe-bande selon l'une quelconque des revendications précédentes, dans lequel le coupe-bande (1) est relié au dévidoir (7).

8. Dévidoir de bande selon la revendication 7, dans lequel le coupe-bande (1) est relié de manière pivotante au dévidoir (7).

9. Un ensemble de coupe-bande comprenant un coupe-bande (1, 101) selon l'une quelconque des revendications 1 à 6 et un cloueur (5, 105) configuré pour communiquer, en utilisation, une force d'impact sur l'enclume.

10. L'ensemble de coupe-bande selon la revendication 9 comprenant une bande de clous (109) avec un blanc (CB) entre les clous (C) à intervalles réguliers.

11. L'ensemble de coupe-bande de la revendication 9, dans lequel le cloueur (105) comprend un mode de tir à blanc dans lequel aucun clou n'est chargé dans une chambre de tir du cloueur de sorte qu'un élément d'entraînement de clou du cloueur impacte directement l'enclume.

12. L'ensemble de coupe-bande selon la revendication 11, dans lequel le cloueur (105) comprend un sélecteur de tir à blanc (150) pour placer le cloueur dans le mode de tir à blanc.

## Patentansprüche

1. Streifenschneider (1, 101) einen Körper (4, 104), eine Oberseite (40, 140) mit einem Amboss (2, 102) und eine Unterseite (41, 141) mit einer Klinge (3, 103) mit einer länglichen Schneidkante (30, 130) umfassend, wobei der Streifenschneider konfiguriert ist, im Gebrauch eine von dem Amboss aufgenommene Stoßkraft auf einen Streifen (B) zu übertragen, der sich zwischen einer Oberfläche (S) und der länglichen Schneidkante der Klinge befindet, wodurch der Streifen geschnitten wird;
wobei der Körper (4, 104) eine Werkzeugführung (42, 142) umfasst, die den Amboss (2, 102) mindestens teilweise umgibt, um einen Nagler (5, 105) relativ zum Amboss zu positionieren, um es dem Nagler oder einem Nagel (C), der von dem Nagler abgegeben wird, zu ermöglichen, bei Gebrauch auf den Amboss zu treffen.

2. Streifenschneider nach Anspruch 1, bei dem die Werkzeugführung (42, 142) einen den Amboss (2, 102) umgebenden Positionierring (43, 143) aufweist.

3. Streifenschneider nach Anspruch 1 oder Anspruch 2, ein Loch (45) durch den Körper (4) in der Mitte der Werkzeugführung (42) zum Halten eines Nagels (C) umfassend, wobei der Amboss (2) das Loch mindestens teilweise umgibt, so dass der Kopf eines Nagels, der durch den Nagler (5) abgegeben wird, im Gebrauch die Schlagkraft auf den Amboss ausübt.

4. Streifenschneider nach Anspruch 3 einen Zwischenraum (45b) umfassend, der konfiguriert ist, es zu ermöglichen, dass bei Verwendung der Kopf des Nagels (C) von dem Streifenschneider entfernt werden kann.

5. Streifenschneider nach einem der vorhergehenden Ansprüche, mit einer Ausrichtkante (46a, 46b, 146), entlang derer eine Kante des zu schneidenden Streifens (B) ausgerichtet werden kann, so dass sich die längliche Schneidkante (30, 130) quer über den Streifen erstreckt.

6. Streifenschneider nach Anspruch 5 einen Schlitz (147) zum Halten des Streifens umfassend, wobei die Ausrichtungskante durch eine Basis oder einen Boden (146a) des Schlitzes bereitgestellt wird.

7. Streifenspender einen Streifenschneider nach einem der vorhergehenden Ansprüche umfassend, bei dem der Streifenschneider (1) mit dem Spender (7) verbunden ist.

8. Streifenspender nach Anspruch 7, wobei der Streifenschneider (1) drehbar mit dem Spender (7) verbunden ist.

9. Streifenschneidebaugruppe, einen Streifenschneider (1, 101) nach einem der Ansprüche 1 bis 6 und einen Nagler (5, 105) umfassend, der konfiguriert ist, im Gebrauch eine Schlagkraft auf den Amboss auszuüben

10. Streifenschneiderbaugruppe nach Anspruch 9, einen Streifen von Nägeln (109) mit einem Rohling (CB) zwischen den Nägeln (C) in regelmäßigen Abständen umfassend.

11. Streifenschneiderbaugruppe nach Anspruch 9, wobei der Nagler (105) einen Leerschussmodus umfasst, in dem keine Nägel in eine Schusskammer im Nagler geladen werden, so dass eine Nagelantriebskomponente am Nagler direkt auf den Amboss auftrifft.

12. Streifenschneiderbaugruppe nach Anspruch 11, wobei der Nagler (105) einen Leerschusswahlschalter (150) zum Einstellen des Naglers in den Leerschussmodus umfasst.

## Claims

1. A strip cutter (1, 101) comprising a body (4, 104) having an upper side (40, 140) with an anvil (2, 102) and a lower side (41, 141) with a blade (3, 103) having an elongated cutting edge (30, 130), in which the strip cutter is configured to transmit, when in use, an impact force received by the anvil to a strip (B) located between a surface (S) and the elongated cutting edge of the blade, thereby cutting the strip;
in which the body (4, 104) comprises a tool guide (42, 142) at least partially surrounding the anvil (2, 102) for positioning a nailer (5, 105) relative to the anvil in order to enable the nailer or a nail (C) delivered by the nailer to hit the anvil when in use.

2. The strip cutter according to claim 1, in which the tool guide (42, 142) comprises a positioning ring (43, 143) surrounding the anvil (2, 102).

3. The strip cutter according to claim 1 or claim 2 comprising a hole (45) through the body (4) at the center of the tool guide (42) for holding a nail (C), in which the anvil (2) at least partially surrounds the hole so that the head of a nail discharged by the nailer (5) when in use imparts the impact force to the anvil.

4. The strip cutter according to claim 3, comprising a clearance (45b) configured to allow, when in use, the head of the nail (C) to be removed from the strip cutter.

5. The strip cutter according to any of the preceding claims comprising an alignment edge (46a, 46b, 146) along which an edge of the strip (B) to be cut can be aligned, such that the elongated cutting edge (30, 130) extends transversely across the strip.

6. The strip cutter according to claim 5 comprising a slot (147) for holding the strip and in which the alignment edge is provided by a base or bottom (146a) of the slot.

7. A strip dispenser comprising a strip cutter according to any of the preceding claims, in which the strip cutter (1) is connected to the dispenser (7).

8. The strip dispenser according to claim 7, in which the strip cutter (1) is pivotally connected to the dispenser (7).

9. A strip cutter assembly comprising a strip cutter (1, 101) according to any of claims 1 to 6 and a nailer (5, 105) configured to impart an impact force to the anvil when in use.

10. The strip cutter assembly according to claim 9 comprising a strip of nails (109) with a blank (CB) between the nails (C) at regular intervals.

11. The strip cutter assembly according to claim 9, in which the nailer (105) comprises a blank firing mode in which no nails are loaded into a firing chamber in the nailer such that a nail drive component on the nailer directly impacts the anvil.

12. The strip cutter assembly according to claim 11, in which the nailer (105) comprises a blank firing selector (150) for setting the nailer to blank firing mode.
